# EUROPÄISCHE PATENTSCHRIFT

(11) **EP 4 173 012 B1**
(45) Veröffentlichungstag und Bekanntmachung des Hinweises auf die Patenterteilung: **01.10.2025**
(21) Anmeldenummer: 21737610.2
(22) Anmeldetag: 28.06.2021
(51) Int. Cl.: H01F 29/04

(54) **LASTSTUFENSCHALTER UND VERFAHREN ZUR BETÄTIGUNG EINES LASTSTUFENSCHALTERS**
ON-LOAD TAP-CHANGER AND METHOD OF OPERATING AN ON-LOAD TAP-CHANGER
CHANGEUR DE PRISES EN CHARGE ET MÉTHODE DE FONCTIONNEMENT D'UN TEL CHANGEUR DE PRISES EN CHARGE

(30) Priorität: 22.07.2020 DE 102020119344
(43) Veröffentlichungstag der Anmeldung: 03.05.2023
(73) Patentinhaber: Maschinenfabrik Reinhausen GmbH, 93059 Regensburg (DE)
(72) Erfinder: HAMMER, Christian, 93059 Regensburg (DE)
(86) Internationale Anmeldenummer: PCT/EP2021/067691
(87) Internationale Veröffentlichungsnummer: WO 2022/017732

(56) Entgegenhaltungen:
- EP-A1- 2 319 058
- WO-A1-2012/135209
- US-A1- 2006 028 235

## Beschreibung

Die Erfindung betrifft einen Laststufenschalter zur unterbrechungslosen Umschaltung zwischen Wicklungsanzapfungen eines Stufentransformators unter Last.

Der Laststufenschalter besteht aus einem mechanischen Stufenwähler zur leistungslosen Vorwahl der jeweiligen Wicklungsanzapfung, auf die umgeschaltet werden soll, und einem Lastumschalter mit Halbleiterschaltelementen als Schaltmittel zur eigentlichen unterbrechungslosen Umschaltung von der bisherigen auf die vorab angewählte, neue Wicklungsanzapfung unter Last.

Laststufenschalter dieser Art werden üblicherweise auch als Hybrid-Stufenschalter bezeichnet, weil sie neben den leistungselektronischen Schaltmitteln auch mechanische Kontakte aufweisen.

Aus der EP 2319058 B1 ist ein solcher Hybrid-Stufenschalter bekannt. Dieser weist zwei Lastzweige auf, die jeweils eine Wicklungsanzapfung über einen mechanischen Schalter und eine in Reihe dazu angeordnete Reihenschaltung aus zwei entgegengesetzt geschalteten IGBT's mit einer gemeinsamen Lastableitung verbinden. Parallel zu jedem IGBT ist eine Diode vorgesehen. Parallel zu jedem einzelnen IGBT ist wiederum jeweils ein Varistor vorgesehen. Im stationären Betrieb wird jeder der Lastzweige mit einem mechanischen Dauerhauptkontakt überbrückt. Die IGBT's beider Seiten werden durch einen gemeinsamen IGBT-Treiber angesteuert. Nachteilig an dieser Lösung ist, dass der Stufenschalter keine Überwachungsfunktion besitzt, derart, dass die mechanischen Schaltkontakte auch nur dann betätigt werden, wenn die Funktionsfähigkeit der Halbleiterschaltelemente sichergestellt wurde. Fällt der IGBT einer Seite unbemerkt aus und der Umschaltvorgang wird fortgeführt, so kommt es zu einem Stufenkurzschluss, welcher schwerwiegende, zerstörerische Folgen für den Stufenschalter und den Stufentransformator hat.

Es ist daher eine Aufgabe der vorliegenden Erfindung ein verbessertes Konzept für einen Hybrid-Stufenschalter anzugeben, durch welches ein störungsfreier und sicherer Betrieb des hybriden Laststufenschalters ermöglicht wird.

Diese Aufgabe wird durch den jeweiligen Gegenstand der unabhängigen Ansprüche gelöst. Weitere Ausführungsformen sind Gegenstand der abhängigen Ansprüche.

Das verbesserte Konzept beruht auf der Idee, die Halbleiterschaltelemente mit einer eigenen Steuereinheit zu versehen, welche mit einer weiteren Steuereinheit, welche die mechanischen Schaltkontakte mittels eines Motorantriebes betätigt, derart zusammenwirkt, dass die mechanischen Schaltkontakte in Abhängigkeit von der Funktionsfähigkeit der Halbleiterschaltelemente betätigt werden.

Gemäß einem ersten Aspekt des verbesserten Konzeptes wird ein Laststufenschalter zur unterbrechungslosen Umschaltung zwischen Wicklungsanzapfungen eines Stufentransformators angegeben. Der Laststufenschalter umfasst einen Lastumschalter zur Durchführung einer Umschaltung von einem ersten Festkontakt auf einen zweiten Festkontakt des Laststufenschalters, einen Wähler zum leistungslosen Vorwählen der Festkontakte vor der eigentlichen Umschaltung unter Last, eine erste Steuereinheit und eine zweite Steuereinheit. Der Lastumschalter weist für die Umschaltung eine Mehrzahl von Halbleiterschaltelementen und eine Mehrzahl von mechanischen Schaltelementen auf. Der Wähler hat einen ersten Wählerarm und einen zweiten Wählerarm, die unabhängig voneinander betätigbar sind und jeden der Festkontakte kontaktieren können. Jeder Festkontakt steht elektrisch mit einer Wicklungsanzapfung des Stufentransformators in Verbindung. Die gesamte Anzahl der Festkontakte ist von der Anzahl der Wicklungsanzapfungen abhängig.

Die erste Steuereinheit ist dazu eingerichtet, einen Schaltbefehl auszulösen und in Abhängigkeit davon den ersten Wählerarm, den zweiten Wählerarm und die Mehrzahl von mechanischen Schaltelementen mittels eines Motorantriebes zu betätigen. Die zweite Steuereinheit ist dazu eingerichtet, die Mehrzahl von Halbleiterschaltelementen zu betätigen. Während eines Umschaltvorganges des Laststufenschalters betätigt die erste Steuereinheit den Motorantrieb in Abhängigkeit von der zweiten Steuereinheit.

Dadurch wird sichergestellt, dass der Umschaltvorgang im Laststufenschalter und die Betätigung der mechanischen Schaltelemente nur dann fortgesetzt beziehungsweise durchgeführt wird, wenn die Halbleiterschaltelemente ordnungsgemäß betätigt wurden und somit keine Gefahr eines Stufenkurzschlusses besteht.

Der Motorantrieb kann als Gleichstrommotor, als bürstenloser Gleichstrommotor, als Servomotor, insbesondere Torquemotor ausgebildet sein. Bevorzugt ist der Motorantrieb als Schrittmotor ausgebildet.

Gemäß zumindest einer Ausführungsform umfasst der Laststufenschalter einen ersten Sensor zur Messung eines ersten Messwertes, der den Spannungsabfall an einem ersten Halbleiterschaltelement sowie einen zweiten Sensor zur Messung eines zweiten Messwertes, der den Spannungsabfall an einem zweiten Halbleiterschaltelement repräsentiert.

Der erste Sensor ist dazu eingerichtet, den ersten Messwert an die zweite Steuereinheit zu übermitteln. Der zweite Sensor ist dazu eingerichtet, den zweiten Messwert an die zweite Steuereinheit zu übermitteln. Die zweite Steuereinheit ist wiederum dazu eingerichtet, in Abhängigkeit von dem ersten und/oder dem zweiten Messwert eine Statusmeldung an die erste Steuereinheit zu übermitteln.

Gemäß zumindest einer Ausführungsform ist die zweite Steuereinheit dazu eingerichtet, die Statusmeldung "Fehler" oder die Statusmeldung "OK" zu übermitteln. Die Statusmeldung "Fehler" repräsentiert, dass der Ein- oder Ausschaltvorgang des Halbleiterschaltelementes nicht erfolgreich war, beispielsweise, weil das Halbleiterschaltelement defekt ist. Die Statusmeldung "OK" repräsentiert, dass der Ein- oder Ausschaltvorgang des Halbleiterschaltelementes fehlerfrei durchgeführt wurde.

Die zweite Steuereinheit ist dazu eingerichtet die Statusmeldung "Fehler" an die erste Steuereinheit zu übermitteln, wenn
- der erste Sensor einen Messwert übermittelt, der einen zuvor festgelegten ersten Grenzwert innerhalb einer vorgegebenen Zeit überschreitet,
- der erste Sensor einen Messwert übermittelt, der einen zuvor festgelegten zweiten Grenzwert innerhalb einer vorgegebenen Zeit nicht überschreitet,
- der zweite Sensor einen Messwert übermittelt, der einen zuvor festgelegten dritten Grenzwert innerhalb einer vorgegebenen Zeit nicht unterschreitet,
- der erste und/oder der zweite Sensor innerhalb einer vorgegebenen Zeit keinen Messwert übermittelt.

Andernfalls übermittelt die zweite Steuereinheit die Statusmeldung "OK".

Der erste Grenzwert liegt bevorzugt zwischen 2 und 10 Volt, besonders bevorzugt beträgt der erste Grenzwert 5 Volt.

Der zweite Grenzwert liegt bevorzugt zwischen 40 und 80 Volt, besonders bevorzugt beträgt der zweite Grenzwert 50 Volt.

Der dritte Grenzwert liegt bevorzugt zwischen 40 und 80 Volt, besonders bevorzugt beträgt der dritte Grenzwert 50 Volt.

Bevorzugt ist die zweite Steuereinheit als Mikrocontroller ausgebildet und dazu eingerichtet, die Messwerte über Analog-Eingänge und/oder mittels Komparatoren zu erfassen und zu bewerten und in Abhängigkeit davon die Statusmeldungen auszugeben.

Bevorzugt ist die erste Steuereinheit ebenfalls als Mikrocontroller ausgebildet.

Bevorzugt sind der erste und der zweite Sensor als Spannungsteiler mit zwei ohmschen Widerständen ausgebildet.

Gemäß zumindest einer Ausführungsform ist die erste Steuereinheit dazu eingerichtet, die Statusmeldung von der zweiten Steuereinheit zu empfangen und in Abhängigkeit davon sowie in Abhängigkeit von dem Zeitpunkt innerhalb des Umschaltvorganges, zu dem die Statusmeldung eingeht, entweder den Motorantrieb in die Ausgangsstellung zurück zu fahren oder die Umschaltung fortzuführen. Letzteres bedeutet konkret, dass im weiteren Verlauf der Umschaltung die mechanischen Schaltelemente des Lastumschalters und der erste und/oder zweite Wählerkontakt mittels des Motorantriebes beispielsweise über eine gemeinsame Antriebswelle betätigt werden.

Bevorzugt ist die erste Steuereinheit dazu eingerichtet, den Motorantrieb in die Ausgangsstellung zurück zu fahren, wenn
- der erste Sensor einen Messwert an die zweite Steuereinheit übermittelt, der den ersten Grenzwert innerhalb einer vorgegebenen Zeit überschreitet,
- der erste Sensor einen Messwert an die zweite Steuereinheit übermittelt, der den zweiten Grenzwert innerhalb einer vorgegebenen Zeit nicht überschreitet,
- wenn der erste Sensor keinen Messwert an die zweite Steuereinheit innerhalb einer vorgegebenen Zeit übermittelt.

Bevorzugt ist die zweite Steuereinheit weiterhin dazu eingerichtet, den Motorantrieb zu betätigen und die Umschaltung fortzuführen, wenn
- der zweite Sensor einen Messwert an die zweite Steuereinheit übermittelt, der den dritten Grenzwert innerhalb einer vorgegebenen Zeit nicht unterschreitet,
- wenn der zweite Sensor keinen Messwert an die zweite Steuereinheit innerhalb einer vorgegebenen Zeit übermittelt.

Gemäß zumindest einer Ausführungsform kann die Übermittlung der Statusmeldung von der zweiten Steuereinheit an die erste Steuereinheit über einen Lichtwellenleiter oder drahtlos, beispielsweise via Bluetooth oder Funk erfolgen. Der Lichtwellenleiter kann in Kunststoff, beispielsweise in die Antriebswelle, eingegossen sein oder separat, ohne Umhüllung ausgebildet sein.

Gemäß zumindest einer weiteren Ausführungsform umfasst der Laststufenschalter einen dritten Sensor zur Messung wenigstens eines dritten Messwertes, der den zeitlichen Verlauf des Stromes an den Halbleiterschaltelementen repräsentiert. Der dritte Sensor ist als Stromsensor, insbesondere als Wechselstromsensor ausgebildet.

Der dritte Sensor ist dazu eingerichtet, den dritten Messwert an die zweite Steuereinheit zu übermitteln. Die zweite Steuereinheit ist wiederum dazu eingerichtet, die Halbleiterschaltelemente in Abhängigkeit von dem dritten Messwert abzuschalten. In Abhängigkeit von dem dritten Messwert bedeutet hier konkret, in Abhängigkeit vom zeitlichen Verlauf des Stromes, der über die Halbleiterschaltelemente fließt. Bevorzugt erfolgt das Abschalten im Strom-Nulldurchgang.

Gemäß zumindest einer bevorzugten Ausführungsform weist der Lastumschalter einen ersten Hauptzweig, der den ersten Wählerarm über ein erstes mechanisches Schaltelement mit einer Lastableitung verbindet, einen zweiten Hauptzweig, der den zweiten Wählerarm über ein zweites mechanisches Schaltelement mit der Lastableitung verbindet, sowie einen ersten Hilfszweig mit einem ersten Halbleiterschaltelement, der parallel zum ersten Hauptzweig ausgebildet ist, und einen zweiten Hilfszweig mit einem zweiten Halbleiterschaltelement, der parallel zum zweiten Hauptzweig ausgebildet ist, auf.

Bevorzugt sind die mechanischen Schaltelemente als Dauerhauptkontakte ausgebildet.

Gemäß zumindest einer Ausführungsform ist parallel zu dem ersten und/oder dem zweiten Hilfszweig beziehungsweise parallel zu dem ersten und/oder zweiten Halbleiterschaltelement ein spannungsabhängiger Widerstand angeordnet. Bevorzugt ist der spannungsabhängige Widerstand als Varistor ausgebildet.

Gemäß zumindest einer weiteren Ausführungsform ist der Laststufenschalter derart ausgeb,ildet, dass bei der Durchführung der Umschaltung während der Betätigung des ersten Wählerarmes und/oder des zweiten Wählerarmes keines der Halbleiterschaltelemente aktiviert ist.

Gemäß zumindest einer weiteren Ausführungsform ist der Laststufenschalter derart ausgebildet, dass bei der Durchführung der Umschaltung während der Betätigung der Halbleiterschaltelemente, der erste Wählerarm und der zweite Wählerarm unterschiedliche Festkontakte kontaktieren.

Gemäß zumindest einer Ausführungsform weist die zweite Steuereinheit einen Energiespeicher auf, der aufgeladen wird, wenn der erste Wählerarm und der zweite Wählerarm unterschiedliche, benachbarte Festkontakte kontaktieren. Die Aufladung erfolgt über die zwischen dem ersten Wählerarm und dem zweiten Wählerarm in der beschriebenen Position anliegende Stufenspannung. Der Energiespeicher liefert die erforderliche Energie für die Betätigung der Halbleiterschaltelemente und die Übermittlung der Statusmeldungen von der zweiten Steuereinheit an die erste Steuereinheit. Somit werden die zweite Steuereinheit und damit auch die Halbleiterschaltelemente eigenständig mittels der anliegenden Stufenspannung betrieben. Eine zusätzliche Energieversorgung von außen, beispielsweise durch die erste Steuereinheit ist demnach nicht erforderlich.

Der Energiespeicher ist bevorzugt aus Kondensatoren aus Keramik ausgebildet und weist demnach eine hohe Temperaturbeständigkeit auf. Da er während der Betätigung der zweiten Steuereinheit und der Halbleiterschaltelemente andauernd nachgeladen wird, muss er lediglich auftretende Lastspitzen abfedern. Zum Laden des Energiespeichers wird bevorzugt ein Schaltnetzteil mit extrem weitem Eingangsspannungsbereich verwendet, das auch bei niedrigen Stufenspannungen noch funktioniert.

Bevorzugt ist die zweite Steuereinheit dazu eingerichtet, das Aufladen des Energiespeichers über Spannungsmessung an einem der Analog-Eingänge zu überwachen und eine Statusmeldung "OK" an die erste Steuereinheit zu übermitteln, wenn der Energiespeicher vollständig geladen ist. Bevorzugt ist die erste Steuereinheit dazu eingerichtet, den Motorantrieb in die Ausgangsstellung zurück zu fahren, wenn die Statusmeldung nicht innerhalb einer vorgegebenen Zeit eingeht.

Gemäß zumindest einer Ausführungsform sind die Halbleiterschaltelemente als IGBT-Schaltelemente und/oder als Thyristoren und/oder als JFET-Schaltelemente und/oder als MOSFET-Schaltelemente und/oder als Integrated Gate Commutated Thyristoren (IGCT) ausgebildet. Bevorzugt sind die Halbleiterschaltelemente als jeweils ein IGBT mit Dioden in Brückenschaltung, besonders bevorzugt mit Dioden in Graetzschaltung ausgebildet.

Gemäß zumindest einer Ausführungsform ist die erste Steuereinheit bezogen auf eine Längsachse L des Laststufenschalters oberhalb des Motorantriebes anordenbar und die zweite Steuereinheit bezogen auf die Längsachse L des Laststufenschalters unterhalb des Lastumschalters anordenbar.

Bevorzugt ist die erste Steuereinheit außerhalb eines Gehäuses des Stufentransformators angeordnet. Der Motorantrieb und/oder die Halbleiterschaltelemente und/oder die zweite Steuereinheit sind außerhalb oder innerhalb des Transformatorgehäuses anordenbar.

Gemäß zumindest einer weiteren Ausführungsform umfasst der Laststufenschalter für eine zweite und dritte zu regelnde Phase des Stufentransformators zusätzlich einen zweiten und dritten Lastumschalter, einen zweiten und dritten Wähler, und eine zweite und dritte zweite Steuereinheit. Die Mehrzahl von Halbleiterschaltelementen eines jeden Lastumschalters sind jeweils einer zweiten Steuereinheit zugeordnet. Die erste Steuereinheit ist dazu eingerichtet, einen Schaltbefehl auszulösen und den ersten Wählerarm und den zweiten Wählerarm jedes Wählers und die Mehrzahl von mechanischen Schaltelementen jedes Lastumschalters mittels eines Motorantriebes zu betätigen. Jede zweite Steuereinheit ist dazu eingerichtet, die Mehrzahl von Halbleiterschaltelementen des ihr zugeordneten Lastumschalters zu betätigen. Dabei betätigt die erste Steuereinheit während der Umschaltung den Motorantrieb in Abhängigkeit von jeder zweiten Steuereinheit.

Gemäß zumindest einer weiteren Ausführungsform umfasst der Laststufenschalter für eine zweite und dritte zu regelnde Phase des Stufentransformators zusätzlich einen zweiten und dritten Motorantrieb, einen zweiten und dritten Lastumschalter, einen zweiten und dritten Wähler, und eine zweite und dritte zweite Steuereinheit. Jedem Motorantrieb ist jeweils ein Wähler, also ein erster Wählerarm und ein zweiter Wählerarm, sowie jeweils eine Mehrzahl von mechanischen Schaltelementen des Lastumschalters zur Betätigung zugeordnet. Die Zuordnung erfolgt mechanisch, beispielsweise über eine Antriebswelle und ein Getriebe. Die Mehrzahl von Halbleiterschaltelementen eines jeden Lastumschalters sind jeweils einer zweiten Steuereinheit zugeordnet. Die erste Steuereinheit ist dazu eingerichtet, einen Schaltbefehl auszulösen und jeden Motorantrieb, und damit auch den jeweils zugeordneten ersten Wählerarm und zweiten Wählerarm sowie die jeweils zugeordnete Mehrzahl von mechanischen Schaltelementen, zu betätigen. Jede zweite Steuereinheit ist dazu eingerichtet, die ihr zugeordnete Mehrzahl von Halbleiterschaltelementen zu betätigen. Dabei betätigt die erste Steuereinheit während der Umschaltung jeden Motorantrieb in Abhängigkeit von jeder zweiten Steuereinheit.

Gemäß einem zweiten Aspekt des verbesserten Konzeptes wird ein Verfahren zur Betätigung eines Laststufenschalters, der gemäß dem ersten Aspekt des verbesserten Konzeptes ausgebildet ist, angegeben.

Bezüglich dem Verfahren wird auf die vorangegangenen Erläuterungen, bevorzugten Merkmale und/oder Vorteile in analoger Weise Bezug genommen, wie sie bereits zu dem ersten Aspekt des verbesserten Konzeptes oder einer der zugehörigen, vorteilhaften Ausführungsformen erläutert worden ist.

Das Verfahren umfasst die Schritte
- Erzeugen eines Schaltbefehls zur Umschaltung von einem ersten Festkontakt auf einen zweiten Festkontakt des Laststufenschalters mittels einer ersten Steuereinheit,
- Betätigen eines oder einer Mehrzahl von mechanischen Schaltelementen, eines ersten Wählerarmes und eines zweiten Wählerarmes mittels eines Motorantriebes und in Abhängigkeit von der ersten Steuereinheit,
- Betätigen eines oder einer Mehrzahl von Halbleiterschaltelementen mittels einer zweiten Steuereinheit,
- wobei die Betätigung des Motorantriebes mittels der ersten Steuereinheit während der Umschaltung in Abhängigkeit von der zweiten Steuereinheit erfolgt.

Gemäß zumindest einer Ausführungsform ist während der Betätigung des ersten Wählerarmes und/oder des zweiten Wählerarmes, keines der Halbleiterschaltelemente aktiviert.

Gemäß zumindest einer Ausführungsform umfasst das Verfahren die weiteren Schritte:
- Messen wenigstens eines ersten Messwertes, der den Spannungsabfall an dem ersten Halbleiterschaltelement repräsentiert, und Übermitteln des ersten Messwertes an die zweite Steuereinheit mittels eines ersten Sensors,
- Messen wenigstens eines zweiten Messwertes, der den Spannungsabfall an dem zweiten Halbleiterschaltelement repräsentiert, und Übermitteln des zweiten Messwertes an die zweite Steuereinheit mittels eines zweiten Sensors,
- Übermitteln einer Statusmeldung an die erste Steuereinheit in Abhängigkeit von dem ersten Messwert und/oder dem zweiten Messwert mittels der zweiten Steuereinheit,
- Betätigen des Motorantriebes in Abhängigkeit von der Statusmeldung mittels der ersten Steuereinheit.

Gemäß zumindest einer weiteren Ausführungsform umfasst das Betätigen der mechanischen Schaltelemente, der Wählerarme und der Halbleiterschaltelemente nach dem Erzeugen des Schaltbefehls die folgenden Schritte
- Öffnen des zweiten mechanischen Schaltelementes und Umschalten des zweiten Wählerarmes auf den zweiten Festkontakt mittels des Motorantriebes,
- Aufladen des Energiespeichers der zweiten Steuereinheit,
- Einschalten des ersten Halbleiterschaltelements mittels der zweiten Steuereinheit,
- Öffnen des ersten mechanischen Schaltelements mittels des Motorantriebes,
- Abschalten des ersten Halbleiterschaltelements mittels der zweiten Steuereinheit,
- Einschalten des zweiten Halbleiterschaltelements mittels der zweiten Steuereinheit,
- Schließen des zweiten mechanischen Schaltelements mittels des Motorantriebes,
- Abschalten des zweiten Halbleiterschaltelements mittels der zweiten Steuereinheit,
- Umschalten des ersten Wählerarmes von dem ersten Festkontakt auf den zweiten Festkontakt,
- Schließen des ersten mechanischen Schaltelementes.

Gemäß zumindest einer weiteren Ausführungsform erfolgt das Abschalten des ersten Halbleiterschaltelementes in Abhängigkeit von dem zeitlichen Verlauf des Stromes. Bevorzugt erfolgt das Abschalten im Strom-Nulldurchgang.

Gemäß zumindest einer weiteren Ausführungsform wird nach dem Einschalten des zweiten Halbleiterelements die Umschaltung unabhängig von der Statusmeldung der zweiten Steuereinheit in jedem Fall fortgeführt.

Weitere Ausgestaltungsformen und Implementierungen des Verfahrens ergeben sich unmittelbar aus den verschiedenen Ausgestaltungsformen des Stufenschalters. Insbesondere können einzelne oder mehrere der bezüglich des Stufenschalters beschriebenen Komponenten und/oder Anordnungen zur Durchführung des Verfahrens entsprechend implementiert sein.

Im Folgenden wird die Erfindung anhand beispielhafter Ausführungsformen unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine beispielhafte Ausführungsform eines Laststufenschalters in einer schematischen Darstellung;
- Figur 2: eine beispielhafte, schematische Anordnung einer beispielhaften Ausführungsform eines Laststufenschalters nach dem verbesserten Konzept in einem Stufentransformator;
- Figur 3: eine schematische Darstellung einer bespielhaften Ausführungsform eines Laststufenschalters nach dem verbesserten Konzept;
- Figur 4a bis 4m: ein beispielhafter Schaltablauf des Laststufenschalters aus Figur 3;
- Figur 5: eine beispielhafte, schematische Anordnung einer weiteren beispielhaften Ausführungsform eines Laststufenschalters nach dem verbesserten Konzept in einem Stufentransformator.

Die Figuren stellen lediglich Ausführungsbeispiele der Erfindung dar, ohne jedoch die Erfindung auf die dargestellten Ausführungsbeispiele zu beschränken.

In Figur 1 ist eine beispielhafte Ausführungsform eines Laststufenschalters 10 für einen Stufentransformator 20 schematisch dargestellt. Der Stufentransformator 20 weist eine Stammwicklung 21 und eine Regelwicklung 22 mit unterschiedlichen Wicklungsanzapfungen N₁, ..., N_{J}, ..., N_{N} auf, die durch den Laststufenschalter 10 zu- bzw. abgeschaltet werden. Dafür umfasst der Laststufenschalter 10 einen Wähler 11, der mittels zwei beweglicher Wählerkontakte die unterschiedlichen Wicklungsanzapfungen N₁, ..., N_{J}, ..., N_{N} der Regelwicklung 22 kontaktieren kann, und einen Lastumschalter 12, der die eigentliche Lastumschaltung von der aktuell beschalteten auf die neue, vorgewählte Wicklungsanzapfung durchführt. Der Laststrom fließt von der aktuell beschalteten Wicklungsanzapfung N_{J} oder N_{J+1} über den jeweiligen Wählerkontakt und den Lastumschalter 40 zu einer Lastableitung 17.

Figur 2 zeigt eine beispielhafte, schematische Anordnung einer beispielhaften Ausführungsform eines Laststufenschalters nach dem verbesserten Konzept in einem Stufentransformator.

Der Laststufenschalter 10 weist einen Wähler 11 zum leistungslosen Vorwählen der Festkontakte (nicht dargestellt), einen Lastumschalter 12 zur Durchführung der eigentlichen Lastumschaltung mittels einer Mehrzahl mechanischer Schaltelemente und Halbleiterschaltelemente (nicht dargestellt), einen Motorantrieb 13, eine erste Steuereinheit 14 und eine zweite Steuereinheit 15 auf. Außerdem hat der Laststufenschalter 10 drei Sensoren, die im Lastumschalter 40 angeordnet sind. Die beiden Sensoren 51 und 52 sind Spannungssensoren und dazu ausgebildet, die Messwerte M1 und M2, die den Spannungsabfall an den Halbleiterschaltelementen repräsentieren, an die zweite Steuereinheit 15 zu übermitteln. Der dritte Sensor 53 ist ein Stromsensor und dazu ausgebildet, den dritten Messwert M3, der den zeitlichen Verlauf des Stromes an den Halbleiterschaltelementen repräsentiert, an die zweite Steuereinheit 15 zu übermitteln. Weiterhin umfasst die zweite Steuereinheit 15 einen Energiespeicher 18, der direkt an der zweiten Steuereinheit 15 angeordnet ist. In diesem Beispiel ist die erste Steuereinheit 14 bezogen auf eine Längsachse L des Laststufenschalters 10 oberhalb des Motorantriebes 13 und außerhalb des Stufentransformators 20 angeordnet. Der restliche Teil des Laststufenschalters 10 ist innerhalb des Stufentransformators 20 angeordnet, wobei die zweite Steuereinheit 15 und der Energiespeicher 18 bezogen auf die Längsachse L unterhalb des Lastumschalters 40 angeordnet sind.

Figur 3 zeigt eine schematische Darstellung einer bespielhaften Ausführungsform eines Laststufenschalters nach dem verbesserten Konzept.

Gemäß dem verbesserten Konzept umfasst der Laststufenschalter 10 wenigstens einen ersten Festkontakt 11 und einen zweiten Festkontakt 12, die jeweils mit einer Wicklungsanzapfung der Regelwicklung 22 des Stufentransformators 20 verbunden werden können. Die gesamte Anzahl der Festkontakte ist von der Anzahl der Wicklungsanzapfungen abhängig. Jeder Festkontakt 11, 12 weist eine erste Kontaktfläche und eine zweite Kontaktfläche auf. Weiterhin umfasst der Laststufenschalter 10 einen Wähler mit einem ersten Wählerarm 31 und einem zweiten Wählerarm 32, die unabhängig voneinander betätigbar sind und jeden der Festkontakte kontaktieren können. Dabei kann der erste bewegliche Kontakt 31 die ersten Kontaktflächen der Festkontakte 11, 12 kontaktieren, nicht aber die zweiten Kontaktflächen. Entsprechend kann der zweite bewegliche Kontakt 32 die zweiten Kontaktflächen der Festkontakte 11, 12 kontaktieren, nicht aber die ersten Kontaktflächen. Figur 3 stellt eine schematische Skizze einer beispielhaften Ausführungsform des Laststufenschalters dar, insbesondere ist die Anordnung der Kontaktflächen gegenübereinander nicht zwingend erforderlich.

Der Laststufenschalter 10 umfasst weiterhin einen Lastumschalter 40 zur Durchführung der eigentlichen Lastumschaltung zwischen den vorgewählten Festkontakten 11, 12. Der Lastumschalter 40 weist insgesamt vier Stromzweige auf. Ein erster Hauptzweig 41 verbindet den ersten Wählerarm 31 über ein erstes mechanisches Schaltelement 43 mit der Lastableitung 17. Ein zweite Hauptzweig 42 verbindet den zweiten Wählerarm 32 über ein zweites mechanisches Schaltelement 44 mit der Lastableitung 17. Parallel zum ersten Hauptzweig 41 ist ein erster Hilfszweig 45 mit einem ersten Halbleiterschaltelement 47 und parallel zum zweiten Hauptzweig 42 ein zweiter Hilfszweig 46 mit einen zweiten Halbleiterschaltelement 48 angeordnet. Weiterhin ist parallel zu dem ersten und dem zweiten Hilfszweig 45, 46 jeweils ein Varistor 49 vorgesehen.

Der erste, als Spannungssensor ausgebildete Sensor 51 ist parallel zu dem ersten mechanischen Schaltelement 43 angeordnet. Entsprechend ist der zweite, ebenfalls als Spannungssensor ausgebildete Sensor 52 parallel zu dem zweiten mechanischen Schaltelement 44 angeordnet. Der dritte, als Stromsensor ausgebildete Sensor 53 ist in der gemeinsamen Ableitung angeordnet.

Zur Betätigung des Laststufenschalters 10 sind zwei Steuereinheiten vorgesehen. Eine erste Steuereinheit 14 ist dazu eingerichtet, einen Schaltbefehl auszulösen und den ersten Wählerarm 31, den zweiten Wählerarm 32 sowie das erste und das zweite mechanische Schaltelement 43, 44 mittels des Motorantriebes (nicht dargestellt) zu betätigen. Ein Schaltbefehl wird ausgelöst, um die Primärspannung oder die Sekundärspannung des Stufentransformators 20 in einem vorbestimmten Spannungsband zu halten. Hierfür ist beispielsweise ein Spannungsregler 50 vorgesehen, der die Einhaltung des vorbestimmten Spannungsbandes überwacht. Weiterhin ist eine zweite Steuereinheit 15 des Laststufenschalters 10 dazu eingerichtet, das erste und das zweite Halbleiterschaltelement 47, 48 zu betätigen. Hierfür umfasst die zweite Steuereinheit 15 einen Energiespeicher (nicht dargestellt), der über die Spannungsdifferenz, die zwischen dem ersten Wählerarm 31 und dem zweiten Wählerarm 32 auftritt, wenn diese unterschiedliche, benachbarte Festkontakte 11, 12 kontaktieren, aufgeladen wird. Die erste Steuereinheit 14 empfängt von der zweiten Steuereinheit 15 Statusmeldungen S, in Abhängigkeit von welchen sie den Motorantrieb (nicht dargestellt) betätigt.

In der Darstellung in Figur 3 befindet sich der Laststufenschalter 10 in einer stationären Stellung. Der erste und der zweite Wählerarm 31, 32 befinden sich beide auf dem Festkontakt 11, sodass die zweite Steuereinheit 15 stromlos ist und damit die Halbleiterschalteleente 45 und 46 deaktiviert. Der Laststrom IL fließt zu gleichen Teilen von dem kontaktierten Festkontakt 11 über die beiden Wählerarme 31, 32, den ersten und den zweiten Hauptzweig 41, 42 und die geschlossenen mechanischen Schaltelemente 43 und 44 zur Lastableitung 17.

In den Figuren 4a bis 4m ist ein beispielhafter Schaltablauf des Laststufenschalters aus Figur 3 dargestellt.

Nachdem die erste Steuereinheit 14 einen Schaltbefehl erzeugt hat wird der Motorantrieb betätigt und dadurch zunächst der zweite mechanische Kontakt 44 geöffnet (Figur 4a).

Anschließend wird der zweite Wählerarm 32 von dem ersten Festkontakt 11 auf den zweiten Festkontakt 12 bewegt (Figur 4b).

In Figur 4c befinden sich die beiden Wählerarme 31, 32 nun auf unterschiedlichen Festkontakten 11, 12 und der Motorantrieb 13 stoppt. Der Energiespeicher (nicht dargestellt) wird nun durch die Stufenspannung U_{SP} aufgeladen und somit die zweite Steuereinheit 15 mit Energie zur Betätigung der Halbleiterschaltelemente 45 und 46 versorgt. Nach dem Laden des Energiespeichers schickt die zweite Steuereinheit 15 eine Statusmeldung S "OK" an die erste Steuereinheit 14. Wenn dieses Signal nicht innerhalb einer vorgegebenen Zeit, beispielsweise 50 ms eintrifft, veranlasst die erste Steuereinheit 14 den Motorantrieb 13 in die Ausgangsstellung zurückzufahren.

Wird der Umschaltvorgang ordnungsgemäß fortgeführt, so wird im nächsten Schritt, abgebildet in Figur 4d, das erste Halbleiterschaltelement 47 durch die zweite Steuereinheit 15 eingeschaltet. Über dieses fließt in diesem Moment kein nennenswerter Strom, da der Durchgangswiderstand des ersten Halbleiterschaltelementes 47 wesentlich größer ist als der des ersten mechanischen Schaltelementes 43.

Zeitgleich betätigt die erste Steuereinheit 14 wieder den Motorantrieb 13 und der erste mechanische Schaltkontakt 43 wird daraufhin geöffnet (Figuren 4e und 4f). Danach wird der Motorantrieb 13 wieder gestoppt.

Die in den Figuren 4d bis 4f gezeigten Schritte werden von der zweiten Steuereinheit 15 mittels des ersten Spannungssensors 51 überwacht. Der erste Spannungssensor 51 misst die an dem ersten Halbleiterschaltelement 47 abfallende Spannung und übermittelt diesen ersten Messwert M1 an die zweite Steuereinheit 15. Wenn der Laststrom über das erste Halbleiterschaltelement 47 fließt, dann beträgt die Spannung nur einige Volt, beispielsweise maximal 5 Volt. In diesem Fall übermittelt die zweite Steuereinheit 15 die Statusmeldung S "OK" an die erste Steuereinheit 14 und der Schaltvorgang wird ordnungsgemäß fortgeführt. Wenn das erste Halbleiterschaltelement 47 jedoch defekt ist, dann tritt beim Öffnen des ersten mechanischen Schaltkontaktes 43 ein Lichtbogen auf. Die Spannung würde dann um Vielfaches größer sein und beispielsweise 20 Volt betragen. In diesem Fall sendet die zweite Steuereinheit 15 die Statusmeldung S "Fehler" an die erste Steuereinheit 14, woraufhin die erste Steuereinheit 14 den Motorantrieb 13 veranlasst, in die Ausgangsstellung zurück zu fahren.

Wird der Schaltvorgang ordnungsgemäß fortgeführt, so wird in einem nächsten Schritt (Figur 4g) von der zweiten Steuereinheit 15 mittels des Stromsensors 53 der zeitliche Verlauf des Stromes an dem ersten Halbleiterschaltelement 47 überwacht. Das Abschalten des ersten Halbleiterschaltelementes 47 erfolgt im Stromnulldurgang (Figur 4g).

Der Abschaltvorgang des ersten Halbleiterschaltelementes 47 wird von der zweiten Steuereinheit 15 mittels des ersten Spannungssensors 51 überwacht. Wenn das erste Halbleiterschaltelement 47 ordnungsgemäß abgeschaltet hat, dann fließt der Laststrom über die jeweils parallel zu den Halbleiterschaltelementen 47 und 48 angeordneten Varistoren 49 weiter, wie in Figur 4h gezeigt. Dadurch steigt der Spannungsabfall an dem ersten Halbleiterschaltelement 47 stark an, und zwar auf die Durchlass-Spannung der Varistoren, die mehrere 100V beträgt. Die zweite Steuereinheit 15 überwacht, ob die Spannung innerhalb festgelegter Zeit eine definierte Schwelle von beispielsweise 50V überschreitet. Ist dies der Fall, so übermittelt die zweite Steuereinheit 15 die Statusmeldung S "OK" an die erste Steuereinheit 14 und der Schaltvorgang wird ordnungsgemäß fortgeführt. Andernfalls, wenn die Spannung unterhalb des festgelegten Grenzwertes bleibt, ist dies ein Indiz für das Abschaltversagen des ersten Halbleiterschaltelementes 47 und die zweite Steuereinheit 15 sendet die Statusmeldung S "Fehler" an die erste Steuereinheit 14, woraufhin die erste Steuereinheit 14 den Motorantrieb 13 veranlasst, in die Ausgangsstellung zurück zu fahren.

War der Abschaltvorgang des ersten Halbleiterschaltelementes 47 erfolgreich, wird durch die zweite Steuereinheit 15 umgehend das zweite Halbleiterschaltelement 48 eingeschaltet. Auch dieser Schritt wird wieder von der zweiten Steuereinheit 15 überwacht, indem mittels des zweiten Spannungssensors 52 der Spannungsabfall an dem zweiten Halbleiterschaltelement 48 gemessen wird. Wenn die Spannung auf die Durchlass-Spannung des zweiten Halbleiterschaltelementes 48 in Höhe von einigen Volt fällt, dann war die Einschaltung erfolgreich und der Laststrom fließt über den zweiten Hilfszweig 46, wie in Figur 4i gezeigt. Die zweite Steuereinheit 15 überwacht, ob die Spannung, die an dem zweiten Halbleiterschaltelement 48 abfällt, innerhalb einer festgelegten Zeit eine definierte Schwelle von beispielsweise 50V unterschreitet. Ist dies der Fall, so übermittelt die zweite Steuereinheit 15 die Statusmeldung S "OK" an die erste Steuereinheit 14 und der Schaltvorgang wird ordnungsgemäß fortgeführt. Ist dies nicht der Fall, erkennt die zweite Steuereinheit 15 einen Fehler und sendet die Statusmeldung S "Fehler" an die erste Steuereinheit 14. Ab diesem Zeitpunkt wird der Umschaltvorgang jedoch nicht mehr abgebrochen, da der Vorgang der Lastumschaltung bereits zur Hälfte abgeschlossen ist und ein Umkehren in die Ausgangsposition einen größeren Steuerungsaufwand erfordern würde.

Somit veranlasst die erste Steuereinheit 14 den Motorantrieb 13 weiterzufahren, um die Umschaltung abzuschließen. Dabei wird zunächst das zweite mechanische Schaltelement 44 geschlossen (Figur 4j).

Anschließend schaltet die zweite Steuereinheit 15 das zweite Halbleiterschaltelement 48 aus (Figur 4k). Dies kann beispielsweise basierend auf der Detektion einer Reduzierung des Spannungsabfalls an dem zweiten Halbleiterschaltelement 48 infolge des Schließens des zweiten mechanischen Schaltelementes 44 erfolgen. Der Abschaltzeitpunkt ist jedoch unkritisch, da die Abschaltung spätestens erfolgt, nachdem die zweite Steuereinheit 15 nicht mehr mit Spannung versorgt wird und die Spannung des Energiespeichers abgesunken ist.

Im nächsten Schritt wird infolge der weiteren Betätigung des Motorantriebes 13 der erste Wählerarm 31 von dem ersten Festkontakt 11 auf den zweiten Festkontakt 12 bewegt (Figur 4l).

Dadurch entfällt die Spannungsversorgung für die zweite Steuereinheit 15. Schließlich wird im weiteren Verlauf der Bewegung des Motorantriebes 13 auch das erste mechanische Schaltelement 43 wieder geschlossen (Figur 4m). Damit ist der Umschaltvorgang beendet. Der Laststufenschalter 10 befindet sich wieder in einer stationären Stellung, in der sich beide Wählerarme 31, 32 auf dem Festkontakt 12 befinden.

Der Umschaltvorgang in umgekehrter Richtung erfolgt analog.

Figur 5 zeigt eine beispielhafte, schematische Anordnung einer weiteren beispielhaften Ausführungsform eines Laststufenschalters nach dem verbesserten Konzept in einem Stufentransformator.

Bei dieser Ausführungsform umfasst der Laststufenschalter 10 für eine zweite und dritte zu regelnde Phase (nicht dargestellt) des Stufentransformators 20 zusätzlich einen zweiten und dritten Motorantrieb 13, einen zweiten und dritten Lastumschalter 40, einen zweiten und dritten Wähler 30, und eine zweite und dritte zweite Steuereinheit 15 mit jeweils einem Energiespeicher 18. Jedem Motorantrieb 13 ist jeweils ein Wähler 40, also ein erster Wählerarm und ein zweiter Wählerarm (nicht dargestellt), sowie jeweils eine Mehrzahl von mechanischen Schaltelementen (nicht dargestellt) des Lastumschalters 40 zur Betätigung zugeordnet. Die Mehrzahl von Halbleiterschaltelementen (nicht dargestellt) eines jeden Lastumschalters 40 sind jeweils einer zweiten Steuereinheit 15 zugeordnet. Für alle drei Phasen ist eine zentrale, erste Steuereinheit 14 vorgesehen, die dazu ausgebildet ist, einen Schaltbefehl auszulösen und jeden Motorantrieb 13 in Abhängigkeit von der jeweiligen, der entsprechenden Phase zugeordneten zweiten Steuereinheit 15 zu betätigen.

### BEZUGSZEICHEN

- 10: Laststufenschalter
- 11: erster Festkontakt
- 12: zweiter Festkontakt
- 13: Motorantrieb
- 14: erste Steuereinheit
- 15: zweite Steuereinheit
- 16: erster Festkontakt
- 17: Lastableitung
- 18: Energiespeicher
- 20: Stufentransformator
- 21: Stammwicklung
- 22: Regelwicklung
- 30: Wähler
- 31: erster Wählerarm
- 32: zweiter Wählerarm
- 40: Lastumschalter
- 41: erster Hauptzweig
- 42: zweiter Hauptzweig
- 43: erstes mechanisches Schaltelement
- 44: zweites mechanisches Schaltelement
- 45: erster Hilfszweig
- 46: zweiter Hilfszweig
- 47: erstes Halbleiterschaltelement
- 48: zweites Halbleiterschaltelement
- 49: spannungsabhängiger Widerstand
- 50: Spannungsregler
- 51: erster Sensor
- 52: zweiter Sensor
- 53: dritter Sensor
- (N₁, ..., N_{J}, ..., N_{N}): Wicklungsanzapfungen
- S: Statusmeldungen
- M1: erster Messwert
- M2: zweiter Messwert
- M3: dritter Messwert
- L: Längsachse

## Patentansprüche

1. Laststufenschalter (10) zur unterbrechungslosen Umschaltung zwischen Wicklungsanzapfungen (N₁, ..., N_{J}, ..., N_{N}) eines Stufentransformators (20), umfassend:
einen Lastumschalter (40) zur Durchführung einer Umschaltung von einem ersten Festkontakt (11) auf einen zweiten Festkontakt (12) des Laststufenschalters (10),
einen Wähler (30) zum leistungslosen Vorwählen der Festkontakte (11, 12),
eine erste Steuereinheit (14),
wobei
der Lastumschalter (40) für die Umschaltung eine Mehrzahl von Halbleiterschaltelementen (47, 48) und eine Mehrzahl von mechanischen Schaltelementen (43, 44) aufweist,
der Wähler (30) einen ersten Wählerarm (31) und einen zweiten Wählerarm (32) aufweist, die unabhängig voneinander betätigbar sind und jeden der Festkontakte kontaktieren können,
die erste Steuereinheit (14) dazu eingerichtet ist, einen Schaltbefehl auszulösen und den ersten Wählerarm (31) und den zweiten Wählerarm (32) und die Mehrzahl von mechanischen Schaltelementen (43, 44) mittels eines Motorantriebes (13) zu betätigen,
**dadurch gekennzeichnet, dass**
der Laststufenschalter (10) eine zweite Steuereinheit (15) umfasst, die dazu eingerichtet ist, die Mehrzahl von Halbleiterschaltelementen (47, 48) zu betätigen, wobei
während der Umschaltung die erste Steuereinheit (14) den Motorantrieb (13) in Abhängigkeit von der zweiten Steuereinheit (15) betätigt.

2. Laststufenschalter (10) nach dem vorherigen Anspruch, weiterhin umfassend
einen ersten Sensor (51) zur Messung eines ersten Messwertes M1, der den Spannungsabfall an einem ersten Halbleiterschaltelement (47) repräsentiert,
einen zweiten Sensor (52) zur Messung eines zweiten Messwertes M2, der den Spannungsabfall an einem zweiten Halbleiterschaltelement (48) repräsentiert,
wobei
der erste Sensor (51) dazu eingerichtet ist, den ersten Messwert M1 an die zweite Steuereinheit (15) zu übermitteln und der zweite Sensor (52) dazu eingerichtet ist, den zweiten Messwert M2 an die zweite Steuereinheit (15) zu übermitteln,
die zweite Steuereinheit (15) dazu eingerichtet ist, in Abhängigkeit von dem ersten Messwert M1 und/oder dem zweiten Messwert M2 eine Statusmeldung S an die erste Steuereinheit (14) zu übermitteln.

3. Laststufenschalter (10) nach Anspruch 2, wobei
die erste Steuereinheit (14) dazu eingerichtet ist, die Statusmeldung S von der zweiten Steuereinheit (15) zu empfangen und in Abhängigkeit davon entweder den Motorantrieb (13) in die Ausgangsstellung zurück zu fahren oder die Umschaltung fortzuführen.

4. Laststufenschalter (10) nach Anspruch 3, wobei
die Übermittlung der Statusmeldung S über einen Lichtwellenleiter oder drahtlos erfolgen kann.

5. Laststufenschalter (10) nach einem der vorherigen Ansprüche, weiterhin umfassend
einen dritten Sensor (53) zur Messung wenigstens eines dritten Messwertes M3, der den zeitlichen Verlauf des Stromes an den Halbleiterschaltelementen (47, 48) repräsentiert,
wobei
der dritte Sensor (53) dazu eingerichtet ist, den dritten Messwert M3 an die zweite Steuereinheit (15) zu übermitteln,
die zweite Steuereinheit (15) ferner dazu eingerichtet ist, in Abhängigkeit von dem zweiten Messwert M2 die Halbleiterschaltelemente (47, 48) abzuschalten.

6. Laststufenschalter (10) nach Anspruch 1,
wobei der Lastumschalter (40)
einen ersten Hauptzweig (41), der den ersten Wählerarm (31) über ein erstes mechanisches Schaltelement (43) mit einer Lastableitung (17) verbindet,
einen zweiten Hauptzweig (42), der den zweiten Wählerarm (32) über ein zweites mechanisches Schaltelement (44) mit der Lastableitung (17) verbindet,
einen ersten Hilfszweig (45) mit einem ersten Halbleiterschaltelement (47), der parallel zum ersten Hauptzweig (41) ausgebildet ist,
einen zweiten Hilfszweig (46) mit einem zweiten Halbleiterschaltelement (48), der parallel zum zweiten Hauptzweig (42) ausgebildet ist, aufweist.

7. Laststufenschalter (10) nach Anspruch 6, wobei
parallel zu dem ersten und/oder dem zweiten Hilfszweig (45, 46) ein spannungsabhängiger Widerstand (49) angeordnet ist.

8. Laststufenschalter (10) nach einem der vorherigen Ansprüche, wobei
die zweite Steuereinheit (15) einen Energiespeicher (18) aufweist, der aufgeladen wird, wenn der erste Wählerarm (31) und der zweite Wählerarm (32) unterschiedliche Festkontakte kontaktieren.

9. Laststufenschalter (10) nach einem der vorherigen Ansprüche, wobei
die Halbleiterschaltelemente (47, 48) als IGBT-Schaltelemente und/oder als Thyristoren ausgebildet sind.

10. Laststufenschalter (10) nach einem der vorherigen Ansprüche, wobei
die erste Steuereinheit (14) bezogen auf eine Längsachse L des Laststufenschalters (10) oberhalb des Motorantriebes (13) anordenbar ist,
die zweite Steuereinheit (15) bezogen auf die Längsachse L des Laststufenschalters (10) unterhalb des Lastumschalters (40) anordenbar ist.

11. Laststufenschalter (10) nach einem der vorherigen Ansprüche, umfassend für eine zweite und dritte zu regelnde Phase des Stufentransformators (20)
einen zweiten und dritten Lastumschalter (40),
einen zweiten und dritten Wähler (30),
eine zweite und dritte zweite Steuereinheit (15),
wobei
die Mehrzahl von Halbleiterschaltelementen (47, 48) eines jeden Lastumschalters (40) jeweils einer zweiten Steuereinheit (15) zugeordnet sind,
die erste Steuereinheit (14) dazu eingerichtet ist, einen Schaltbefehl auszulösen und den ersten Wählerarm (31) und den zweiten Wählerarm (32) jedes Wählers (30) und die Mehrzahl von mechanischen Schaltelementen (43, 44) jedes Lastumschalters (40) mittels mindestens eines Motorantriebes (13) zu betätigen,
jede zweite Steuereinheit (15) dazu eingerichtet ist, die Mehrzahl der ihr zugeordneten Halbleiterschaltelemente (47, 48) zu betätigen,
wobei
während der Umschaltung die erste Steuereinheit (14) den mindestens einen Motorantrieb (13) in Abhängigkeit von jeder zweiten Steuereinheit (15) betätigt.

12. Verfahren zur Betätigung eines Laststufenschalters (10), der insbesondere gemäß einem der vorherigen Ansprüche 1 bis 11 ausgebildet ist, umfassend die Schritte:
Erzeugen eines Schaltbefehls zur Umschaltung von einem ersten Festkontakt (11) auf einen zweiten Festkontakt (12) des Laststufenschalters (10) mittels einer ersten Steuereinheit (14),
Betätigen eines oder einer Mehrzahl von mechanischen Schaltelementen (43, 44), eines ersten Wählerarmes (31) und eines zweiten Wählerarmes (32) mittels eines Motorantriebes (13) und in Abhängigkeit von der ersten Steuereinheit (14),
**gekennzeichnet durch**
Betätigen eines oder einer Mehrzahl von Halbleiterschaltelementen (47, 48) mittels einer zweiten Steuereinheit (15),
wobei die Betätigung des Motorantriebes (13) mittels der ersten Steuereinheit (14) während der Umschaltung in Abhängigkeit von der zweiten Steuereinheit (15) erfolgt.

13. Verfahren nach dem vorherigen Anspruch, wobei
während der Betätigung des ersten Wählerarmes (31) und/oder des zweiten Wählerarmes (32), keines der Halbleiterschaltelemente (47, 48) aktiviert ist.

14. Verfahren nach Anspruch 12 umfassend die weiteren Schritte:
Messen wenigstens eines ersten Messwertes M1, der den Spannungsabfall an einem ersten Halbleiterschaltelementen (47) repräsentiert, und Übermitteln des ersten Messwertes M1 an die zweite Steuereinheit (15) mittels eines ersten Sensors (51),
Messen wenigstens eines zweiten Messwertes M2, der den Spannungsabfall an einem zweiten Halbleiterschaltelement (48) repräsentiert, und Übermitteln des zweiten Messwertes M2 an die zweite Steuereinheit (15) mittels eines zweiten Sensors (52),
Übermitteln einer Statusmeldung S an die erste Steuereinheit (14) in Abhängigkeit von dem ersten Messwert M1 und/oder dem zweiten Messwert M2 mittels der zweiten Steuereinheit (15),
Betätigen des Motorantriebes (13) in Abhängigkeit von der Statusmeldung S mittels der ersten Steuereinheit (14).

15. Verfahren nach Anspruch 12, wobei das Betätigen der mechanischen Schaltelemente (43, 44), der Wählerarme (31, 32) und der Halbleiterschaltelemente (47, 48) nach dem Erzeugen des Schaltbefehls folgende Schritte umfasst:
Öffnen eines zweiten mechanischen Schaltelementes (44) und Umschalten des zweiten Wählerarmes (32) auf den zweiten Festkontakt (12) mittels des Motorantriebes (13),
Aufladen eines Energiespeichers (18) der zweiten Steuereinheit (15),
Einschalten eines ersten Halbleiterschaltelements (47) mittels der zweiten Steuereinheit (15),
Öffnen eines ersten mechanischen Schaltelements (43) mittels des Motorantriebes (13),
Abschalten des ersten Halbleiterschaltelements (47) mittels der zweiten Steuereinheit (15),
Einschalten des zweiten Halbleiterschaltelements (48) mittels der zweiten Steuereinheit (15),
Schließen des zweiten mechanischen Schaltelements (44) mittels des Motorantriebes (13),
Abschalten des zweiten Halbleiterschaltelements (48) mittels der zweiten Steuereinheit (15),
Umschalten des ersten Wählerarmes (31) von dem ersten Festkontakt (11) auf den zweiten Festkontakt (12),
Schließen des ersten mechanischen Schaltelementes (43).

16. Verfahren nach Anspruch 15, wobei das Abschalten des ersten Halbleiterschaltelementes (47) in Abhängigkeit von dem zeitlichen Verlauf des Stromes erfolgt.

17. Verfahren nach Anspruch 15, wobei nach dem Einschalten des zweiten Halbleiterelements (48) die Umschaltung unabhängig von der Statusmeldung S der zweiten Steuereinheit (15) in jedem Fall fortgeführt wird.

## Claims

1. On-load tap-changer (10) for uninterrupted switching between winding taps (N₁, ..., N_{J}, ..., N_{N}) of a tapped transformer (20), comprising
a diverter switch (40) for bushing a diverter switch operation from a first fixed contact (11) to a second fixed contact (12) of the on-load tap-changer (10),
a selector (30) for powerless change-over selector of the fixed contacts (11, 12),
a first control unit (14),
wherein
the diverter switch (40) has a plurality of semiconductor switching elements (47, 48) and a plurality of mechanical switching elements (43, 44) for the advanced retard switch operation,
the selector (30) has a first selector arm (31) and a second selector arm (32) which can be actuated independently of one another and can contact each of the fixed contacts,
the first control unit (14) is arranged to trigger a switching command and to actuate the first selector arm (31) and the second selector arm (32) and the plurality of mechanical switching elements (43, 44) by means of a motor-drive unit (13),
**characterized in that**
the on-load tap-changer (10) comprises a second control unit (15) which is set up to actuate the plurality of semiconductor switching elements (47, 48)
wherein
during the advanced retard switch, the first control unit (14) actuates the motor-drive unit (13) as a function of the second control unit (15).

2. An on-load tap-changer (10) according to the previous claim, further comprising
a first sensor (51) for measuring a first measured value M1 representing the voltage drop across a first semiconductor switching element (47),
a second sensor (52) for measuring a second measured value M2, which represents the voltage drop at a second semiconductor switching element (48),
wherein
the first sensor (51) is set up to transmit the first measured value M1 to the second control unit (15) and the second sensor (52) is set up to transmit the second measured value M2 to the second control unit (15),
the second control unit (15) is set up to transmit a status message S to the first control unit (14) as a function of the first measured value M1 and/or the second measured value M2.

3. On-load tap-changer (10) according to claim 2, wherein
the first control unit (14) is set up to receive the status message S from the second control unit (15) and, as a function thereof, either to return the motor-drive unit (13) to the initial position or to continue the advanced retard switch.

4. On-load tap-changer (10) according to claim 3, wherein
the transmission of the status message S can take place via a fiber-optic cable or wirelessly.

5. An on-load tap-changer (10) according to any one of the previous claims, further comprising
a third sensor (53) for measuring at least a third measured value M3, which represents the time course of the current at the semiconductor switching elements (47, 48),
wherein
the third sensor (53) is arranged to transmit the third measured value M3 to the second control unit (15),
the second control unit (15) is furthermore set up to move to the open position of the semiconductor switching elements (47, 48) as a function of the second measured value M2.

6. The on-load tap-changer (10) according to claim 1, wherein the diverter switch operation (40) comprises
a first main path (41) which connects the first selector arm (31) via a first mechanical switching element (43) to a load tap (17),
a second main path (42), which connects the second selector arm (32) to the load dissipation (17) via a second mechanical switching element (44),
a first auxiliary path (45) with a first semiconductor switching element (47), which is formed in parallel with the first main path (41),
a second auxiliary path (46) with a second semiconductor switching element (48), which is formed in parallel with the second main path (42).

7. On-load tap-changer (10) according to claim 6, wherein
a voltage-dependent resistor (49) is arranged in parallel with the first and/or the second auxiliary branch (45, 46).

8. On-load tap-changer (10) according to one of the previous claims, wherein
the second control unit (15) comprises an energy accumulator (18) which is charged when the first selector arm (31) and the second selector arm (32) contact different fixed contacts.

9. On-load tap-changer (10) according to one of the previous claims, wherein
the semiconductor switching elements (47, 48) are designed as IGBT switching elements and/or as thyristors.

10. On-load tap-changer (10) according to one of the previous claims, wherein
the first control unit (14) can be arranged above the motor-drive unit (13) with respect to a longitudinal axis L of the on-load tap-changer (10),
the second control unit (15) can be arranged below the diverter switch operation (40) in relation to the longitudinal axis L of the on-load tap-changer (10).

11. On-load tap-changer (10) according to one of the previous claims, comprising for a second and third phase of the tap-change transformer (20) to be controlled
a second and third diverter switch operation (40),
a second and third selector (30),
a second and third second control unit (15),
wherein
the plurality of semiconductor switching elements (47, 48) of each diverter switch (40) are each assigned to a second control unit (15),
the first control unit (14) is arranged to trigger a switching command and to actuate the first selector arm (31) and the second selector arm (32) of each selector (30) and the plurality of mechanical switching elements (43, 44) of each diverter switch (40) by means of at least one motor-drive unit (13),
each second control unit (15) is arranged to actuate the plurality of semiconductor switching elements (47, 48) assigned to it,
wherein
during the advanced retard switch, the first control unit (14) actuates the at least one motor-drive unit (13) as a function of each second control unit (15).

12. Method for actuating an on-load tap-changer (10), which is designed in particular according to one of the previous claims 1 to 11, comprising the steps of:
Generating a switching command for advanced retard switch from a first fixed contact (11) to a second fixed contact (12) of the on-load tap-changer (10) by means of a first control unit (14),
actuating one or a plurality of mechanical switching elements (43, 44), a first selector arm (31) and a second selector arm (32) by means of a motor-drive unit (13) and in dependence on the first control unit (14),
**characterized by**
actuating one or a plurality of semiconductor switching elements (47, 48) by means of a second control unit (15),
wherein the motor-drive unit (13) is actuated by means of the first control unit (14) during the advanced retard switch in dependence on the second control unit (15).

13. Method according to the previous claim, wherein
during the actuation of the first selector arm (31) and/or the second selector arm (32), none of the semiconductor switching elements (47, 48) is activated.

14. The method according to claim 12, comprising the further steps of:
Measuring at least a first measured value M1 representing the voltage drop across a first semiconductor switching element (47), and transmitting the first measured value M1 to the second control unit (15) by means of a first sensor (51),
measuring at least a second measured value M2, which represents the voltage drop at a second semiconductor switching element (48), and transmitting the second measured value M2 to the second control unit (15) by means of a second sensor (52),
transmitting a status message S to the first control unit (14) as a function of the first measured value M1 and/or the second measured value M2 by means of the second control unit (15),
actuating the motor-drive unit (13) as a function of the status message S by means of the first control unit (14).

15. The method according to claim 12, wherein actuating the mechanical switching elements (43, 44), the selector arms (31, 32) and the semiconductor switching elements (47, 48) after generating the switching command comprises the following steps:
Opening a second mechanical switching element (44) and advanced retard switch of the second selector arm (32) to the second fixed contact (12) by means of the motor-drive unit (13),
charging an energy accumulator (18) of the second control unit (15),
switching on a first semiconductor switching element (47) by means of the second control unit (15),
opening a first mechanical switching element (43) by means of the motor-drive unit (13),
moving to the open position of the first semiconductor switching element (47) by means of the second control unit (15),
switching on the second semiconductor switching element (48) by means of the second control unit (15),
N/O contact of the second mechanical switching element (44) by means of the motor-drive unit (13),
moving to the open position of the second semiconductor switching element (48) by means of the second control unit (15),
advanced retard switch of the first selector arm (31) from the first fixed contact (11) to the second fixed contact (12),
N/O contact of the first mechanical switching element (43).

16. The method according to claim 15, wherein the moving to the open position of the first semiconductor switching element (47) is carried out as a function of the time course of the current.

17. The method according to claim 15, wherein after the second semiconductor element (48) is switched on, the advanced retard switch is continued in any case regardless of the status message S of the second control unit (15).

## Revendications

1. Commutateur à gradins de charge (10) pour la commutation sans interruption entre des prises d'enroulement (N₁ , ..., N_{J} , ..., N_{N} ) d'un transformateur à gradins (20), comprenant :
un commutateur de charge (40) pour effectuer une commutation d'un premier contact fixe (11) vers un deuxième contact fixe (12) du commutateur à gradins de charge (10),
un sélecteur (30) pour présélectionner sans puissance les contacts fixes (11, 12),
une première unité de commande (14),
dans laquelle
le commutateur de charge (40) comporte, pour la commutation, une pluralité d'éléments de commutation à semi-conducteurs (47, 48) et une pluralité d'éléments de commutation mécaniques (43, 44),
le sélecteur (30) comporte un premier bras de sélecteur (31) et un deuxième bras de sélecteur (32) qui peuvent être actionnés indépendamment l'un de l'autre et peuvent entrer en contact avec chacun des contacts fixes,
la première unité de commande (14) est conçue pour déclencher une commande de commutation et pour actionner le premier bras de sélecteur (31) et le deuxième bras de sélecteur (32) et la pluralité d'éléments de commutation mécaniques (43, 44) au moyen d'un entraînement motorisé (13),
**caractérisé en ce que**
le commutateur de puissance (10) comprend une deuxième unité de commande (15) qui est conçue pour actionner la pluralité d'éléments de commutation à semi-conducteurs (47, 48)
dans lequel
pendant la commutation, la première unité de commande (14) actionne l'entraînement à moteur (13) en fonction de la deuxième unité de commande (15).

2. Disjoncteur à gradation de charge (10) selon la revendication précédente, comprenant en outre
un premier capteur (51) pour mesurer une première valeur mesurée M1 qui représente la chute de tension au niveau d'un premier élément de commutation à semi-conducteur (47),
un deuxième capteur (52) pour mesurer une deuxième valeur mesurée M2 qui représente la chute de tension au niveau d'un deuxième élément de commutation à semi-conducteur (48),
dans lequel
le premier capteur (51) est conçu pour transmettre la première valeur mesurée M1 à la deuxième unité de commande (15) et le deuxième capteur (52) est conçu pour transmettre la deuxième valeur mesurée M2 à la deuxième unité de commande (15),
la deuxième unité de commande (15) étant conçue pour transmettre un message d'état S à la première unité de commande (14) en fonction de la première valeur mesurée M1 et/ou de la deuxième valeur mesurée M2.

3. Commutateur de niveau de charge (10) selon la revendication 2, dans lequel la première unité de commande (14) est conçue pour recevoir le message d'état S de la deuxième unité de commande (15) et, en fonction de celui-ci, soit ramener l'entraînement du moteur (13) dans la position initiale, soit poursuivre la commutation.

4. Commutateur à gradation de charge (10) selon la revendication 3, dans lequel la transmission du message d'état S peut s'effectuer par un guide d'ondes lumineuses ou sans fil.

5. Commutateur à gradation de charge (10) selon l'une des revendications précédentes, comprenant en outre
un troisième capteur (53) pour mesurer au moins une troisième valeur de mesure M3 qui représente l'évolution dans le temps du courant au niveau des éléments de commutation à semi-conducteurs (47, 48),
le
le troisième capteur (53) étant conçu pour transmettre la troisième valeur mesurée M3 à la deuxième unité de commande (15)
la deuxième unité de commande (15) est en outre conçue pour désactiver les éléments de commutation à semi-conducteurs (47, 48) en fonction de la deuxième valeur mesurée M2.

6. Commutateur à gradation de charge (10) selon la revendication 1, le commutateur de charge (40)
une première branche principale (41) qui relie le premier bras sélecteur (31) à une dérivation de charge (17) via un premier élément de commutation mécanique (43),
une deuxième branche principale (42) qui relie le deuxième bras sélecteur (32) à la dérivation de charge (17) via un deuxième élément de commutation mécanique (44),
une première branche auxiliaire (45) avec un premier élément de commutation à semi-conducteur (47), qui est réalisée en parallèle à la première branche principale (41),
une deuxième branche auxiliaire (46) avec un deuxième élément de commutation à semi-conducteur (48), qui est réalisée parallèlement à la deuxième branche principale (42).

7. Commutateur de niveau de charge (10) selon la revendication 6, dans lequel une résistance dépendante de la tension (49) est disposée parallèlement à la première et/ou à la deuxième branche auxiliaire (45, 46).

8. Commutateur à gradation de charge (10) selon l'une des revendications précédentes, dans lequel
la deuxième unité de commande (15) comporte un accumulateur d'énergie (18) qui est chargé lorsque le premier bras sélecteur (31) et le deuxième bras sélecteur (32) sont en contact avec des contacts fixes différents.

9. Commutateur à gradation de charge (10) selon l'une des revendications précédentes, dans lequel
les éléments de commutation à semi-conducteurs (47, 48) sont réalisés sous forme d'éléments de commutation IGBT et/ou de thyristors.

10. Commutateur à gradation de charge (10) selon l'une des revendications précédentes, dans lequel
la première unité de commande (14) peut être disposée au-dessus de l'entraînement du moteur (13) par rapport à un axe longitudinal L du commutateur de puissance (10),
la deuxième unité de commande (15) pouvant être disposée, par rapport à l'axe longitudinal L du commutateur de puissance à gradation (10), en dessous du commutateur de charge (40).

11. Commutateur à gradation de charge (10) selon l'une des revendications précédentes, comprenant pour une deuxième et une troisième phase à réguler du transformateur à gradation (20)
un deuxième et un troisième commutateurs de charge (40),
un deuxième et un troisième sélecteur (30),
une deuxième et une troisième deuxième unité de commande (15),
dans lequel
la pluralité d'éléments de commutation à semi-conducteurs (47, 48) de chaque commutateur de charge (40) sont respectivement associées à une deuxième unité de commande (15),
la première unité de commande (14) est conçue pour déclencher une commande de commutation et actionner le premier bras sélecteur (31) et le deuxième bras sélecteur (32) de chaque sélecteur (30) et la pluralité d'éléments de commutation mécaniques (43, 44) de chaque commutateur de charge (40) au moyen d'au moins un entraînement motorisé (13),
chaque deuxième unité de commande (15) est conçue pour actionner la pluralité d'éléments de commutation à semi-conducteurs (47, 48) qui lui sont associés, dans laquelle
pendant la commutation, la première unité de commande (14) actionne le ou les entraînements à moteur (13) en fonction de chaque deuxième unité de commande (15).

12. Procédé pour actionner un commutateur à gradation de charge (10), qui est notamment conçu selon l'une des revendications précédentes 1 à 11, comprenant les étapes suivantes :
génération d'une commande de commutation pour commuter d'un premier contact fixe (11) à un deuxième contact fixe (12) du commutateur à gradins de charge (10) au moyen d'une première unité de commande (14),
actionnement d'un ou de plusieurs éléments de commutation mécaniques (43, 44), d'un premier bras sélecteur (31) et d'un deuxième bras sélecteur (32) au moyen d'un entraînement motorisé (13) et en fonction de la première unité de commande (14),
**caractérisé par**
l'actionnement d'un ou de plusieurs éléments de commutation à semi-conducteurs (47, 48) au moyen d'une deuxième unité de commande (15),
l'actionnement du moteur (13) s'effectuant au moyen de la première unité de commande (14) pendant la commutation en fonction de la deuxième unité de commande (15).

13. Procédé selon la revendication précédente, dans lequel
pendant l'actionnement du premier bras de sélecteur (31) et/ou du deuxième bras de sélecteur (32), aucun des éléments de commutation à semi-conducteurs (47, 48) n'est activé.

14. Procédé selon la revendication 12, comprenant les étapes supplémentaires suivantes :
mesurer au moins une première valeur mesurée M1 qui représente la chute de tension au niveau d'un premier élément de commutation à semi-conducteur (47), et transmettre la première valeur mesurée M1 à la deuxième unité de commande (15) au moyen d'un premier capteur (51),
mesurer au moins une deuxième valeur mesurée M2 qui représente la chute de tension au niveau d'un deuxième élément de commutation à semi-conducteur (48) et transmettre la deuxième valeur mesurée M2 à la deuxième unité de commande (15) au moyen d'un deuxième capteur (52),
transmission d'un message d'état S à la première unité de commande (14) en fonction de la première valeur mesurée M1 et/ou de la deuxième valeur mesurée M2 au moyen de la deuxième unité de commande (15),
actionnement de l'entraînement du moteur (13) en fonction du message d'état S au moyen de la première unité de commande (14).

15. Procédé selon la revendication 12, dans lequel l'actionnement des éléments de commutation mécaniques (43, 44), des bras sélecteurs (31, 32) et des éléments de commutation à semi-conducteurs (47, 48) comprend, après la génération de la commande de commutation, les étapes suivantes :
ouverture d'un deuxième élément de commutation mécanique (44) et commutation du deuxième bras sélecteur (32) sur le deuxième contact fixe (12) au moyen de l'entraînement à moteur (13),
Chargement d'un accumulateur d'énergie (18) de la deuxième unité de commande (15),
activation d'un premier élément de commutation à semi-conducteur (47) au moyen de la deuxième unité de commande (15),
ouverture d'un premier élément de commutation mécanique (43) au moyen de l'entraînement à moteur (13),
désactivation du premier élément de commutation à semi-conducteur (47) au moyen de la deuxième unité de commande (15),
activation du deuxième élément de commutation à semi-conducteur (48) au moyen de la deuxième unité de commande (15),
fermeture du deuxième élément de commutation mécanique (44) au moyen de l'entraînement à moteur (13),
désactivation du deuxième élément de commutation à semi-conducteur (48) au moyen de la deuxième unité de commande (15),
commutation du premier bras de sélection (31) du premier contact fixe (11) vers le deuxième contact fixe (12),
fermeture du premier élément de commutation mécanique (43).

16. Procédé selon la revendication 15, dans lequel la coupure du premier élément de commutation à semi-conducteur (47) s'effectue en fonction de l'évolution temporelle du courant.

17. Procédé selon la revendication 15, dans lequel, après la mise sous tension du deuxième élément semi-conducteur (48), la commutation se poursuit dans tous les cas, indépendamment du message d'état S de la deuxième unité de commande (15).
